# EUROPÄISCHE PATENTSCHRIFT

(11) **EP 0 437 739 B1**
(45) Veröffentlichungstag und Bekanntmachung des Hinweises auf die Patenterteilung: **19.04.1995**
(21) Anmeldenummer: 90124019.2
(22) Anmeldetag: 13.12.1990
(51) Int. Cl.: F41A 15/06

(54) **Patronenauswurfvorrichtung**
Cartridge extractor
Extracteur de cartouches

(30) Priorität: 13.01.1990 DE 4000816
(43) Veröffentlichungstag der Anmeldung: 24.07.1991
(73) Patentinhaber: Dynamit Nobel Aktiengesellschaft, 53839 Troisdorf (DE)
(72) Erfinder: Blaser, Horst, W-7972 Isny (DE)

(56) Entgegenhaltungen:
- EP-B- 0 103 568
- WO-A-82/03452

## Beschreibung

Die Erfindung richtet sich auf eine Kipplaufwaffe mit wenigstens einem Lauf und einer Patronenauswurfvorrichtung im Monoblock, die pro Lauf einen in Laufrichtung beweglichen Patronenauswerfer aufweist, der beim Kippen des Laufes über einen Nocken am Patronenauszieher und eine entsprechende Führung des Nockens im Verschlußkasten aus einer rückgeholten in eine vorgeholte Stellung bewegbar ist und der beim Strecken eine umgekehrte Bewegung macht, wobei beim Strecken des Laufes zugleich eine Auswerferfeder spannbar ist, und pro Lauf ein durch die Laufwand führender Steuerbolzen vorhanden ist, der nach Abgabe eines Schusses bewirkt, daß der Patronenauswerfer beim Kippen in einer Spannstellung verbleibt, und erst bei ganz gekipptem Lauf die Spannstellung aufhebbar ist.

Solche Waffen werden neben der Jagd vorwiegend beim jagdlichen Schießen verwendet; sie sind infolge der hohen Schußzahlen sehr starken Beanspruchungen unterworfen. Die Teile der Patronenauswurfvorrichtung sind dabei besonders betroffen. Vor allem aus Platzgründen können die Teile nicht so dimensioniert werden, wie es von der Beanspruchung her erforderlich wäre. Wird die Patronenauswurfvorrichtung über den Abzugsvorgang gesteuert, kann es vorkommen, daß - weil nach Beendigung einer Jagd oder eines Wettbewerbes die Federn der Schlagstücke durch leeres Abschlagen ohne Patronen entspannt werden - beim nächsten Öffnen der Waffe die Auswurfvorrichtung aktiviert wird, was für die Waffe nachteilig ist, weil die Patronenauswurfvorrichtung infolge fehlender Patronen keine Energie verbrauchende Arbeit verrichten muß und deswegen hohe Spannungsspitzen auftreten.

In der EP 103 568 B1 ist die mechanische Steuerung der Auswurfvorrichtung durch den Abzugsmechanismus durch eine Steuerung über den Gasdruck, der beim Verschießen einer Patrone im Patronenlager entsteht, ersetzt. Bei einer solchen Waffe ist in der Wand jeden Laufes ein Steuerbolzen eingelassen, der durch die sich aufweitende Hülsenwand etwas nach außen bewegt wird, und diese minimale Bewegung des Steuerbolzens bewirkt. daß die Spitze des Steuerbolzens formschlüssig im Patronenauszieher eingreifen und ihn in einer gespannten Stellung halten kann. Durch Betätigen einer Auswerferklinke am Ende des Abkippens des Laufes wird diese Verbindung aufgehoben und der dabei ruckartig von einer gespannten Feder auf die Auswurfvorrichtung übertragene Impuls zum Auswurf der Patronenhülse verwendet.

Die in der EP 103 568 B1 beschriebene Patronenauswurfvorrichtung weist den Nachteil auf, daß bei der Umsetzung dieses Gedankens andere Nachteile in Kauf genommen werden mußten. Die Steuerung der Spannvorrichtung ist zwischen dem Lauf und dem Patronenauszieher untergebracht, was fertigungstechnisch äußerst unbefriedigend ist. Die geringfügige Bewegung des Steuerbolzens in der Laufwand um nur wenige zehntel Millimeter hat auch einen negativen Einfluß auf die Zuverlässigkeit, zumal ein Nachstellen oder Nacharbeiten bei diesem Aufbau unmöglich ist.

In der WO-A-82/03452 ist eine Kipplaufwaffe gezeigt, bei der der Steuerbolzen nicht am Patronenauswerfer angreift, sondern nach Abgabe eines Schusses eine Art Steuerklappe anhebt. Diese Art Steuerklappe ragt mit einer Nase in den Verschlußkasten hinein und stützt sich dort ab. Der Verschlußkasten dient somit zum Halten der Art Steuerklappe. Dies ist von Nachteil bei der Herstellung.

Aufgabe der Erfindung ist es, die erwähnten Nachteile zu mildern und die Haltbarkeit und Zuverlässigkeit der Waffe zu erhöhen.

Gegenstand der Erfindung ist eine Kipplaufwaffe gemäß dem Oberbegrif,. die dadurch gekennzeichnet ist. daß eine außen am Monoblock angebrachte Steuerklappe mit einer Raste vorhanden ist, die Steuerklappe um eine Achse quer zur Laufrichtung bewegbar ist. der Steuerbolzen nicht am Patronenauswerfer angreift sondern nach Abgabe eines Schusses die Steuerklappe so anhebt, daß bei ausgefahrenem Steuerbolzen die Raste an der Steuerklappe gegen eine Kante am Patronenauswerfer stößt und dadurch der Patronenauswerfer beim weiteren Kippen des Laufes zunächst in der Spannstellung verbleibt, wohingegen bei nicht ausgestellter Steuerklappe die Bewegung des Patronenausziehers nicht behindert ist. und der Schaltweg der Steuerklappe aufgrund der Hebelwirkung gegenüber der Bewegung des Steuerbolzens vergrößerbar ist.

Ein entscheidender Punkt der Erfindung is daß der Steuerbolzen nicht unmittelbar von der Laufseite her auf den Patronenauswerfer wirkt, sondern daß zusätzlich zum Steuerbolzen noch eine von außen gut zugängliche Steuerklappe vorhanden ist. deren Schaltweg aufgrund der Hebelwirkung gegenüber der Bewegung des Steuerbolzens vergrößerbar ist, und dieses Steuerorgan fertigungstechnisch wesentlich besser handhabbar ist, wodurch die Zuverlässigkeit der Waffe gesteigert wird. Die Bewegung der vorderen Kante der Raste an der Steuerklappe erfolgt in der gleichen Richtung wie die Bewegung des Steuerbolzens.

Bei einer besonders bevorzugten Ausführungsform der Erfindung ist der Patronenauswerfer aus zwei Teilen aufgebaut, wobei für den an dem Patronenrand angreifenden Teil des Patronenauswerfers der geläufige Ausdruck Patronenauszieher verwendet wird und der zweite Teil des Patronenauswerfers, der die Steuerung des Patronenausziehers übernimmt, als Ausziehereiement bezeichnet wird.

Diese Zweiteilung des Patronenauswerfers ist mit verschiedenen Vorteilen verbunden. Der Patronenauszieher kann einer runden Bohrung geführt werden. Für eine solche Bohrung ist im Monoblock ausreichend Platz und durch eine solche Führung kommt es auch zu keiner Schwächung des Monoblocks. Bei runder Führung kann der Patronenausziener für jeden Lauf gleich ausgebildet sein. lediglich die Auszieherelemente sind verschieden, je nachdem an welcher Seite vom Lauf sie eingesetzt sind. Der Schutz vor Verdrenen des Patronenausziehers kann von dem Auszieherelement übernommen werden. da das Auszieherelement durch Nuten gegen Verdrehen gesichert ist. In vorteilhafter Weise wird die radiale Führung des Patronenausziehers durch zwei einander zugewandte Längsflächen am Auszieherelement und am Patronenauszieher erreicht, wobei die Flächen zulassen, daß sich, wie später beschrieben, der gegenseitige Abstand von Patronenauszieher und Auszieherelement ändern kann.

Nach einer besonderen Ausführungsform sind Patronenauszieher und Auszieherelement über eine Feder gekoppelt, wobei der Weg des Patronenausziehers gleich oder kleiner als der Weg des durch Nocken zwangsgeführten Auszieherelementes sein kann. Es läßt sich so sicherstellen, daß der Patronenauszieher bereits vor dem Ablauf des Schließvorganges ganz eingezogen ist und die Patrone ohne Druckbelastung durch den Verschlußkasten in das Patronenlager gleiten kann.

Darüber hinaus wird durch die Feder, die stoßartige Belastung am Patronenauszieher herabgesetzt und somit die Haltbarkeit und Zuverlässigkeit der Waffe verbessert. Die Auswerferfeder ist gewöhnlich vom Vorderschaft verdeckt. Der Patronenauswerfer wird durch eine Steuernocke über die Steuerkurve im Verschlußkasten bereits ganz eingezogen, bevor die Läufe in den Verschlußkasten eingekippt sind. Beim restlichen Schließen der Läufe wird die Feder zwischen dem Auszieherelement und dem Patronenauszieher gedehnt oder gestaucht, je nachdem ob sie als Zug- oder Druckfeder ausgebildet ist. An dem bereits voll rückgeholten Patronenauszieher und dem durch die Nocken zwangsbewegten Auszieherelement treten keine Überlastungen auf.

Der Steuerbolzen ist durch Stufen gegen ein zu weites Eindringen in den Lauf und gegen Herausfallen sowie gegen Verdrehen gesichert.

Die Auswerferfeder, die beim Strecken der Läufe gespannt wird, soll bevorzugt nicht mehr auf den Patronenauswerfer wirken, wenn der Patronenauswerfer 80-90 % seines Weges zurückgelegt hat. Bevorzugt sollten auch Dämpfungselemente am von der Auswerferfeder beaufschlagten Druckbolzen oder am Auszieherelement vorgesehen sein, um Geräusche zu dämpfen. In einer bevorzugten Ausführungsform ist auch die Bewegung der Steuerklappe gedämpft, vorzugsweise durch einen Gummi- oder Kunststoffring am Nocken des Auszieherelementes.

Eine Ausführungsform ist dadurch gekennzeichnet, daß die Steuerklappe durch Lapaen und Nuten am Monoblock scharnierartig beweglich geführt ist.

Eine weiter vorteilhafte Ausführungsform ist dadurch gekennzeichnet, daß eine von außen zugängliche Stiftschraube am Monoblock vorgesehen ist, durch die, wenn sie ganz eingedreht ist, eine Bewegung der Steuerklappe durch den Steuerbolzen verhinderbar ist. Auf diese Weise kann die Auswurfautomatik einfach abgeschaltet werden.

Eine andere vorteilhafte Weiterbildung der Vorrichtung ist dadurch gekennzeichnet, daß mit einer Feder vom Monoblock her gegen die Steuerklappe gedrückt wird. Auf diese Weise kann die Steuervorrichtung "schwergänglich" gemacht werden, wodurch die Zuverlässigkeit noch weiter gesteigert werden kann, weil ein Abheben der Steuerklappe, ohne daß ein Schuß abgegeben worden wäre, so mit Sicherheit ausgeschlossen werden kann.

In einer vorteilhaften Weiterbildung der Erfindung sind die Patronenauszieher und deren Führung bei mehrläufigen Waffen so ausgebildet, daß ein einheitlicher Typ für jeden Lauf eingesetzt werden kann.

In der Zeichnung sind Ausführungsbeispiele der Erfindung dargestellt und im folgenden weiter beschrieben. Es zeigen:
- Figur 1: Seitenansicht des Monoblocks mit einer Patronenauswurfvorrichtung bei vollständig abgekipptem Lauf;
- Figur 2: Seitenansicht des Monoblocks bei nur teilweise abgekippten Lauf in Spannstellung der Patronenauswurfvorrichtung;
- Figur 3: Steuerbolzen im Schnitt;
- Figur 4: Ansicht der Steuerklappe;
- Figur 5: Zwei Schnitte vom Patronenauszieher;
- Figur 6: Drei Schnitte vom Auszieherelement;
- Figur 7: Schnitt durch die Läufe einer Doppelflinte in Höhe der Steuerbolzen;
- Figur 8: Ansicht auf eine Steuerklappe mit einer Einrichtung zum Blockieren der Auswurfautomatik.

Die Zeichnung in Figur 1 zeigt einen Monoblock 1 mit zwei Läufen 2, 3 in der vorgeholten Stellung des Patronenausziehers 4.

Diese Stellung wird bei ganz abgeknicktem Lauf immer eingenommen. Wenn kein Schuß abgegeben worden ist, schiebt sich beim Kippen auf Grund der als Druckfeder ausgebildeten Auswerferfeder 5 der die Patronenhülse haltenden Patronenauszieher 4 entsprechend der Kippbewegung allmählich in diese Stellung. Wenn ein Schuß abgegeben worden ist, rastet der Patronenauszieher 4 in einer Spannstellung ein, wie sie in Figur 2 dargestellt ist. Erst wenn der Lauf ganz gekippt ist, wird die Blockade der Patronenauszieherbewegung aufgehoben. Dies geschieht dadurch, daß die Steuerklappe durch einen Ansatz im Bereich des Scharniers des Verschlußkastens nach innen gedrückt wird und damit die Raste 17 die Nocke 6 freigibt. Durch den von der Auswerferfeder 5 übertragene Impuls wird die leergeschossene Patronenhülse ausgeworfen.

Die Bewegung des Patronenausziehers 4 erfolgt über einen Nocken 6, der im Verschlußkasten so zwangsgeführt wird, daß der Patronenauszieher beim Kippen von der vorgeholten in die rückgeholte Stellung bzw. beim Schließen von der rückgeholten in die vorgeholte Stellung geführt wird. Bei einer Doppelflinte sind solche Nocken auf beiden Seiten der Läufe angebracht.

In der Wand des Laufes 2 ist ein Steuerbolzen 7 eingelassen, der Steuerbolzen ist in der Figur 3 im Schnitt dargestellt. Er weist einen Absatz 8 auf, der an eine entsprechende Kante in der Laufwand anstößt. Dadurch wird erreicht, daß die an die Patronenhülse angepaßte Spitze 9 des Steuerbolzens 7 nicht zu weit in den Lauf ragt. Eine Kante 10, durch eine Abfräsung an der anderen Seite des Steuerbolzens 7 entstanden, ermöglicht, daß sich der Steuerbolzen 7 an einer Steuerklappe 11 abstützt, wodurch er gegen Verdrehen und Herausfallen geschützt ist.

Die Steuerklappe 11 ist um eine Achse 12 beweglich. Sie ist in Figur 4 dargestellt. Sie hat einen längeren Arm 13. Wenn der Steuerbolzen 7 die Steuerklappe 11 etwas vom Lauf wegdrückt (in der Zeichnung in Figur 1 und 2 aus der Zeichenebene heraus), so führt die dadurch hervorgerufene Bewegung am Ende 14 des Arms 13 zu einer gegenüber der Bolzenbewegung verstärkten Bewegung. An der Steuerklappe 11 sind Verbindungslappen 15, die in Verbindung mit entsprechenden Nuten 16 (Figur 8) im Monoblock 1 als Scharnier wirken. Die Steuerklappe 11 weist eine Raste 17 auf, die mit einer Kante am Nocken 6 der Patronenauswurfvorrichtung korrespondiert. Wie weiter unten ausgeführt wird, ist der Patronenauswerfer zweiteilig und die Nocke 6 ist an einem Auswerferelement (Figur 6) befestigt, das mit dem Patronenzieher 4 über eine Feder in Verbindung steht, was aber für die Funktion der Raste ohne Bedeutung ist.

Bei ganz geschlossenem Lauf ist der Patronenauszieher 4 noch etwas mehr als in Figur 2 dargestellt in den Monoblock 1 hineingedrückt. Die Auswerferfeder 5 ist in diesem Zustand maximal gespannt.

Die Auswerferfeder 5 wird durch einen Bolzen 19 geführt, der seinerseits durch eine Buchse 20 in einer Federgegenlagerplatte 20a gehalten wird und in einer Bohrung im Monoblock 1 axial verschiebbar geführt wird; der Bolzen 19 weist zum Monoblock 1 hin einen Bund 21 auf, der wie die Buchse 20 als Federgegenlager dient. Die Lage des Bundes 21 auf dem Bolzen 19 ist dabei so festgelegt, daß in der vorgeholten Stellung des Patronenausziehers 4 noch ein gewisses Spiel für den Patronenauszieher 4 bleibt (5-15 % des gesamten Weges). Durch Einbringen von Zwischenringen zwischen dem Bund 21 und der Auswerferfeder 5 kann die Federkraft verändert und damit die Wurfweite der leeren Patronenhülse verändert werden.

In den Figuren 5 und 6 sind die beiden Teile des Patronenauswerfers, der Patronenauszieher 4 und das Auszieherelement 18, dargestellt, aus denen bevorzugt der Patronenauswerfer zusammengesetzt ist. Der Patronenauszieher 4 weist einen zylinderischen Grundkörper 22 auf, was Rundführungen im Monoblock im Bereich der Laufenden ermöglicht. Bei einer solchen Gestaltung können auch die Patronenauszieher 4 für den oberen und unteren Lauf 2, 3 gleich sein. Die Sicherung gegen Verdrehen der Patronenauszieher 4 erfolgt durch das Auszieherelement 18, das in Figur 6 im Schnitt dargestellt ist, bei dem sich das rechts von dem links am Gewehr angebrachten Stück (spiegelbildlich) im Aufbau unterscheiden.

Wenn der Patronenauszieher 4 mit dem Auszieherelement 18 zusammengebaut ist, liegen zwei zueinander parallele Flächen 23, 24 aufeinander, und so ist gewährleistet, daß das im Bereich des Nocken 6 ohnehin geführte Auszieherlement 18 auch den Patronenauszieher 4 gegen Verdrehen sichert. Im oberen Teilbild der Figur 5 ist auch noch eine Schraube 25 eingezeichnet, die nur in ein Gewinde 26 im Auszieherelement 18 eingreifen kann, aber innerhalb des Patronenausziehers 4 gleitet. Aufgrund einer Feder 27 ist eine unterschiedliche axiale Bewegung von Patronenauszieher 4 und Auszieherelement 18 möglich. Dadurch wird ein Abbau von Spannungsspitzen erreicht. Es wird aber darüber hinaus auch noch in einfacher Weise sichergestellt, daß beim Schließen der Waffe die Patronen rechtzeitig eingezogen werden und die Patronen nicht am Verschlußkasten streifen. Sobald der Patronenauszieher 4 vor dem vollständigen Einkippen der Läufe eingezogen ist, führt die Schließbewegung aufgrund der Feder 27 nur noch zu einer Bewegung des Auszieherelementes 18.

An dem Nocken 6 am Auszieherelement 18 ist in einer Bohrung ein Dämpfungselement 28 in Form eines 0-Rings angebracht, durch das der Aufprall der Steuerplatte (Kante 29 am Nocken 6) abgebremst wird.

In Figur 7 erkennt man das Zusammenwirken des Steuerbolzens 7 mit der Steuerklappe 11. Man erkennt insbesondere, daß die Steuerung des Patronenausziehers 4 durch die Steuerklappe 11 außen am Monoblock 1 liegt und damit leicht zugänglich ist. Außerdem sieht man, daß der Patronenauszieher 4 in einer runden Bohrung 30 in dem Monoblock 1 geführt werden kann, ohne daß der Monoblock 1 unzulässig geschwächt wird.

Die erfindungsgemäße Auswerfervorrichtung ist in Figur 8 mit einer weiteren Besonderheit dargestellt. Man erkennt den Patronenauszieher 4, das Auszieherelement 18 und die vom Steuerbolzen 7 angetriebene Steuerklappe 11, die um die Achse 12 kippbar ist, wobei in dieser Stellung die gegen den Nocken 6 stehende Raste 17 an der Steuerklappe 11 die Bewegung des Patronenauswerfers blockiert (Spannstellung). In einer mit einem Gewinde versehenen Bohrung 31 im Monoblock 1 steckt eine Innenkopfschraube 32, die soweit eingedreht werden kann, daß ihre Spitze in eine Bohrung 33 am Ende 14 des längeren Arms 13 der Steuerklappe 11 reicht. Dadurch wird eine Kippbewegung der Steuerklappe 11 um die Achse 12 durch den Steuerbolzen 7 in die Spannstellung verhindert. Eine solche einfache Abschaltbarkeit der automatisch arbeitenden Patronenauswurfvorrichtung ist erwünscht, was aber bisher schon alleine aus Platzgründen bei bekannten Gewehren nicht realisierbar war.

Mit der Schraube 32 läßt sich zudem noch die Beweglichkeit der Steuereinrichtung verändern. Entsprechend der EP 103 568 B1 soll der Steuerbolzen 7 "schwergänglich" sein. Eine solche Bedingung ist schwer zu erfüllen bzw. über längere Zeit aufrecht zu erhalten. Bei der erfindungsgemäßen Einrichtung kann die Schwergängigkeit auch von der Steuerklappe 11 als dem die Bolzenbewegung übertragenden und verstärkenden Element übernommen werden. Konkret wird die Beweglichkeit beispielsweise durch Druck einer Feder 34 verändert, die von der Schraube 32 mehr oder weniger stark auf den längeren Arm 13 der Steuerklappe 11 gedrückt werden kann.

Die Auslösung der Spannstellung bei leergeschossenen Patronenhülsen gegen Ende des Kippvorganges erfolgt durch eine vorstehende Fläche am Verschlußkasten, durch die die etwas aus dem Monoblock 1 überstehende Steuerklappe 11 zum Lauf hin gedrückt wird, was zur Folge hat, daß der Bolzen 7 über die Raste 17 auf der Steuerklappe 11 hinweggleiten kann und die Auswurffeder 5 rasch entspannt.

### Verzeichnis der Bezugszeichen

- 1: Monoblock
- 2,3: Lauf
- 4: Patronenauszieher
- 5: Auswerferfeder
- 6: Nocken
- 7: Steuerbolzen
- 8: Absatz am Steuerbolzen
- 9: Spitze des Steuerbolzens
- 10: Kante am Steuerbolzen
- 11: Steuerklappe
- 12: Achse, um die die Steuerklappe drehbar ist
- 13: längerer Arm der Steuerklappe
- 14: Ende des längeren Arms der Steuerklappe
- 15: Verbindungslappen an der Steuerklappe
- 16: Nut
- 17: Raste
- 18: Auszieherelement
- 19: Bolzen
- 20: Buchse
- 21: Bund
- 22: Grundkörper
- 23: Fläche am Patronenauszieher
- 24: Fläche am Auszieherelement
- 25: Schraube
- 26: Gewinde im Auszieherelement
- 27: Feder
- 28: Dämpfungselement
- 29: Kante am Nocken
- 30: Bohrung im Monoblock zur Führung des Patronenausziehers
- 31: Bohrung mit Gewinde im Monoblock zur Aufnahme einer Schraube 32
- 32: Schraube
- 33: Bohrung in der Steuerklappe
- 34: Feder

## Patentansprüche

1. Kipplaufwaffe mit wenigstens einem Lauf (2. 3) und einer Patronenauswurfvorrichtung im Monoblock (1), die pro Lauf (2) einen in Laufrichtung beweglichen Patronenauswerfer aufweist, der beim Kippen des Laufes über einen Nocken (6) am Patronenauszieher (4) und eine entsprechende Führung des Nockens (6) im Verschlußkasten aus einer rückgeholten Stellung in eine vorgeholte Stellung bewegbar ist und der beim Strecken des Laufes (2, 3) eine umgekehrte Bewegung macht, wobei beim Strecken zugleich eine Auswerferfeder (5) spannbar ist, und pro Lauf (2) ein durch die Laufwand führender Steuerbolzen (7) vorhanden ist. der nach Abgabe eines Schusses bewirkt, daß der Patronenauswerfer beim Kippen in einer Spannstellung verbleibt, und erst bei ganz gekipptem Lauf die Spannstellung aufhebbar ist, **dadurch gekennzeichnet**, daß eine außen am Monoblock (1) angebrachte Steuerklappe (11) mit einer Raste (17) vorhanden ist, die Steuerklappe (11) um eine Achse (12) quer zur Laufrichtung (2) bewegbar ist. der Steuerbolzen (7) nicht am Patronenauswerfer angreift sondern nach Abgabe eines Schusses die Steuerklappe (11) so anhebt. daß bei ausgefahrenem Steuerbolzen (7) die Raste (17) an der Steuerklappe (11) gegen eine Kante (10) am Patronenauswerfer stößt und dadurch der Patronenauswerfer beim weiteren Kippen des Laufes (3) zunächst in der Spannstellung verbleibt. wohingegen bei nicht ausgestellter Steuerklappe (11) die Bewegung des Patronenauswerfers nicht behindert ist, und der Schaltweg der Steuerklappe (11) aufgrund der Hebelwirkung gegenüber der Bewegung des Steuerbolzens (7) vergrößerbar ist.

2. Kipplaufwaffe nach Anspruch 1, **dadurch gekennzeichnet,** daß der Patronenauswerfer zweiteilig, aus einem Patronenauszieher (4) und einem Auszieherelement (18), aufgebaut ist.

3. Kipplaufwaffe nach Anspruch 1 oder 2, **dadurch gekennzeichnet,** daß der Patronenauszieher (4) und das Auszieherelement (18) über eine Feder (27) elastisch so gekoppelt sind, daß der Weg des Patronenausziehers (4) gleich oder kleiner als der Weg des durch den Nocken (6) zwangsgeführten Auszieherelementes (18) sein kann.

4. Kipplaufwaffe nach einem der Ansprüche 1 bis 3, **dadurch gekennzeichnet,** daß der Patronenauszieher (4) eine Rundführung aufweist und er gegen Verdrehung dadurch gesichert ist, daß er mit einer Längsfläche (23) an einer entsprechenden Längsfläche (24) des geführten Auszieherelement (18) anliegt.

5. Kipplaufwaffe nach einem der Ansprüche 1 bis 4, **dadurch gekennzeichnet,** daß die Patronenauszieher (4) für jeden Lauf gleich ausgeführt sind.

6. Kipplaufwaffe nach einem der Ansprüche 1 bis 5, **dadurch gekennzeichnet,** daß die Wirkung der Auswerferfeder (5) auf den Patronenauswerfer sich nicht mehr auf den letzten Teil des Weges des Patronenauswerfers in der vorgehohlten Stellung erstreckt.

7. Kipplaufwaffe nach einem der Ansprüche 1 bis 6, **dadurch gekennzeichnet,** daß die Auswerferfeder (5) gedämpft ist.

8. Kipplaufwaffe nach einem der Ansprüche 1 bis 7, **dadurch gekennzeichnet,** daß die Steuerklappe (11) durch Verbindungslappen (15) in Nuten (16) im Monoblock (1) geführt ist.

9. Kipplaufwaffe nach einem der Ansprüche 1 bis 8, **dadurch gekennzeichnet,** daß eine von außen zugängliche Stiftschraube (32) am Monoblock (1) vorgesehen ist, durch die eine Bewegung der Steuerklappe (11) durch den Steuerbolzen (7) verhinderbar ist.

10. Kipplaufwaffe nach einem der Ansprüche 1 bis 9, **dadurch gekennzeichnet,** daß eine Druckfeder (34) vorhanden ist, die seitlich auf die Steuerklappe (11) Druck ausübt.

## Claims

1. Drop barrel weapon with at least one barrel (2, 3) and with a cartridge ejection device in the monobloc (1), which has, per barrel (2), a cartridge ejector displaceable in the barrel direction, which ejector, when the barrel is dropped, is capable of displacement by way of a cam (6) on cartridge extractor (4) and an appropriate control of the cam (6) in the locking case out of a returned position into an advanced position and which ejector, when the barrel (2, 3) is drawn out, makes a reverse movement, whereby, during the drawing-out an ejector spring (5) can be tensioned at the same time, and wherein, for each barrel (2), there is a control bolt (7) running through the barrel wall, which bolt, after the discharge of a shot, has the effect that the cartridge ejector, upon the dropping, remains in a tensioning position, and only when the barrel is dropped entirely can the tensioning position be cancelled, characterized in that there is present a control shutter (11) with a notch (17), which shutter is fitted to the outside of the monobloc (1), which control shutter can be displaced about an axis (12) at right angles to the barrel direction (2), the control bolt (7) does not engage on the cartridge ejector, but after the discharge of a shot it lifts the control shutter (11) in such a way that when the control bolt (7) is displaced out the notch (17) on the control shutter (11) abuts an edge (10) on the cartridge ejector and in this way the cartridge ejector, with further dropping of the barrel (3), first of all remains in the tensioning position, whereas, when the control shutter (11) is not put out, the displacement of the cartridge ejector is not impeded, and the connecting path of the control shutter (11) can be enlarged relative to the displacement of the control bolt (7) due to lever action.

2. Drop barrel weapon according to claim 1, characterized in that the cartridge ejector is assembled in two parts, comprising a cartridge extractor (4) and an extractor element (18).

3. Drop barrel weapon according to claim 1 or 2, characterized in that the cartridge extractor (4) and the extractor element (18) are elastically coupled by way of a spring (27) in such a way that the travel of the cartridge extractor (4) can be the same as or smaller than the travel of the extractor element (18) forced through the cam (6).

4. Drop barrel weapon according to one of claims 1 to 3, characterized in that the cartridge extractor (4) has a circular guide and it is secured against rotation by abutting with a longitudinal face (23) a corresponding longitudinal face (24) of the guided extractor element (18).

5. Drop barrel weapon according to one of claims 1 to 4, characterized in that the cartridge extractors (4) are constructed the same for each barrel.

6. Drop barrel weapon according to one of claims 1 to 5, characterized in that the action of the ejector spring (5) on the cartridge ejector does not extend as far as the last part of the travel of the cartridge ejector in the advanced position.

7. Drop barrel weapon according to one of claims 1 to 6, characterized in that the ejector spring (5) is dampened.

8. Drop barrel weapon according to one of claims 1 to 7, characterized in that the control shutter (11) is guided by connection flanges (15) in grooves (16) in the monobloc (1).

9. Drop barrel weapon according to one of claims 1 to 8, characterized in that a locking screw (32) accessible from the outside is provided on the monobloc (1), by means of which locking screw movement of the control shutter (11) by means of the control bolt (7) can be prevented.

10. Drop barrel weapon according to one of claims 1 to 9, characterized in that there is present a compression spring (34) which exerts pressure laterally on the control shutter (11).

## Revendications

1. Arme à canon basculant comprenant au moins un canon (2, 3) et un dispositif d'éjection de cartouche dans le monobloc (1), ce dispositif présentant pour chaque canon (2) un éjecteur de cartouche qui est mobile dans la direction du canon, qui peut être amené, lors du basculement du canon, par une came (6) sur l'extracteur de cartouche (4) et un guide correspondant de la came (6) dans la boîte de culasse, d'une position reculée à une position avancée et qui effectue un mouvement inverse lors du redressement du canon (2, 3), un ressort éjecteur (5) pouvant être simultanément armé lors du redressement, et un doigt de commande (7) traversant la paroi du canon étant prévu pour chaque canon (2), doigt qui, après un tir, fait que l'éjecteur de cartouche subsiste en position armée lors du basculement et que la position armée ne peut être supprimée que lorsque le canon est entièrement basculé, caractérisée par le fait qu'un volet de commande (11) disposé extérieurement sur le monobloc (1) est muni d'un cran (17), le volet de commande (11) est mobile autour d'un axe (12) perpendiculaire à la direction du canon (2), le doigt de commande (7) n'agit pas sur l'éjecteur de cartouche, mais soulève le volet de commande (11), après un tir, de manière que lorsque le doigt de commande (7) est dégagé, le cran (17) sur le volet de commande (11) bute contre une arête (10) sur l'éjecteur de cartouche et l'éjecteur de cartouche subsiste ainsi d'abord en position armée, lors du basculement ultérieur du canon (3), tandis que lorsque le volet de commande (11) n'est pas dégagé, le mouvement de l'éjecteur de cartouche n'est pas gêné, et le trajet de commande du volet de commande (11) peut être accru, en raison de l'effet de levier, par rapport au mouvement du doigt de commande (7).

2. Arme à canon basculant suivant la revendication 1, caractérisée par le fait que l'éjecteur de cartouche est composé de deux parties, d'un extracteur de cartouche (4) et d'un élément extracteur (18).

3. Arme à canon basculant suivant la revendication 1 ou 2, caractérisée par le fait que l'extracteur de cartouche (4) et l'élément extracteur (18) sont couplés élastiquement par un ressort (27) de manière que le trajet de l'extracteur de cartouche (4) puisse être égal ou inférieur au trajet de l'élément extracteur (18) guidé de façon forcée par la came (6).

4. Arme à canon basculant suivant l'une des revendications 1 à 3, caractérisée par le fait que l'extracteur de cartouche (4) présente un guide circulaire et est immobilisé en rotation par le fait qu'une surface longitudinale (23) formée sur lui est appliquée contre une surface longitudinale correspondant (24) de l'élément extracteur (18) guidé.

5. Arme à canon basculant suivant l'une des revendications 1 à 4, caractérisée par le fait que les extracteurs de cartouche (4) sont de conformation identique pour chaque canon.

6. Arme à canon basculant suivant l'une des revendications 1 à 5, caractérisée par le fait que l'action du ressort éjecteur (5) sur l'éjecteur de cartouche ne s'exerce plus sur la dernière partie du trajet de l'éjecteur de cartouche dans la position avancée.

7. Arme à canon basculant suivant l'une des revendications 1 à 6, caractérisée par le fait que le ressort éjecteur (5) est amorti.

8. Arme à canon basculant suivant l'une des revendications 1 à 7, caractérisée par le fait que le volet de commande (11) est guidé par des pattes de liaison (15) dans des rainures (16) dans le monobloc (1).

9. Arme à canon basculant suivant l'une des revendications 1 à 8, caractérisée par le fait qu'il est prévu, sur le monobloc (1), un goujon (32) accessible de l'extérieur, qui empêche un mouvement du volet de commande (11) par le doigt de commande (7).

10. Arme à canon basculant suivant l'une des revendications 1 à 9, caractérisée par le fait qu'il est prévu un ressort de compression (34) qui exerce latéralement une pression sur le volet de commande (11).
